# EUROPÄISCHE PATENTSCHRIFT

(11) **EP 3 705 640 B1**
(45) Veröffentlichungstag und Bekanntmachung des Hinweises auf die Patenterteilung: **06.12.2023**
(21) Anmeldenummer: 20161132.4
(22) Anmeldetag: 05.03.2020
(51) Int. Cl.: E03C 1/048, B05B 17/08

(54) **WASCHTISCHEINRICHTUNG MIT FONTÄNENSTRAHL-WASSERABGABEVORRICHTUNG**
WASHING TABLE DEVICE WITH A FOUNTAIN JET WATER DISPENSING DEVICE
AGENCEMENT DE LAVABO POURVU DE DISPOSITIF DISTRIBUTEUR DE L'EAU À JET DE FONTAINE

(30) Priorität: 08.03.2019 DE 102019203164
(43) Veröffentlichungstag der Anmeldung: 09.09.2020
(73) Patentinhaber: Hansgrohe SE, 77761 Schiltach (DE)
(72) Erfinder: ARMBRUSTER, Stefan, 77756 Hausach (DE); BILGER, Marcel, 78628 Rottweil (DE); MEIßNER, Axel, 77654 Offenburg (DE)
(74) Vertreter: Patentanwälte Ruff, Wilhelm, Beier, Dauster & Partner mbB

(56) Entgegenhaltungen:
- WO-A2-2012/033350
- US-A1- 2004 194 208
- US-A1- 2007 061 960
- US-A1- 2018 100 297
- US-B2- 7 155 759

## Beschreibung

Die Erfindung bezieht sich auf eine Waschtischeinrichtung nach dem Oberbegriff des Patentanspruchs 1.

Diese Waschtischeinrichtung gehört zu einem Typ von Waschtischeinrichtungen, der einen Waschtisch mit einer Waschbeckenmulde und eine Wasserabgabevorrichtung umfasst, die zur Abgabe von Wasser in Form eines aus Einzelstrahlen bestehenden Fontänenstrahls ausgelegt ist und eine Mehrzahl von Wasserabgabedüsen aufweist, die in der Waschbeckenmulde zur Abgabe der Einzelstrahlen in zugehörigen Einzelstrahlrichtungen von der Waschbeckenmulde aus schräg nach oben und wieder in die Waschbeckenmulde zurück angeordnet sind.

Die Waschtischeinrichtung kann beispielsweise als Waschplatz in einem Badezimmer oder dgl. dienen, an dem sich der Benutzer waschen bzw. diverse andere Körperpflegemaßnahmen vornehmen kann. Während Waschtischeinrichtungen meist eine sanitäre Auslaufarmatur mit einem über der Waschbeckenmulde endenden Auslaufrohr als alleinige Wasserabgabeeinrichtung aufweisen, ist bei der vorliegenden Waschtischeinrichtung die Wasserabgabeeinrichtung zur Abgabe des speziellen Fontänenstrahls ausgelegt.

Eine Waschtischeinrichtung dieses Typs ist in den Patentschriften US 7.155.759 B2 und US 7.461.419 B2 offenbart. Bei der dortigen Waschtischeinrichtung sind die Wasserabgabedüsen durch Wasserabgabeöffnungen in der Waschbeckenmulde gebildet, die in einem vorzugsweise unregelmäßigen Muster über die gesamte Mulde oder jedenfalls in einem oberen Bereich der Mulde über den gesamten Umfang der Mulde hinweg angeordnet sind. Die Wasserabgabedüsen sind mit ihren zugehörigen Einzelstrahlrichtungen sämtlich zu einem Mittenbereich über der Waschbeckenmulde hin ausgerichtet, so dass sich ein kuppelartiger Fontänenstrahl ergibt. Bei Beschränkung der Anordnung der Wasserabgabedüsen auf den oberen Muldenbereich kann in einem unteren Teil der Mulde das Muster der darüberliegenden Wasserabgabeöffnungen durch Ablauföffnungen gleicher Form fortgesetzt sein, die als Wasserablauf fungieren. Alternativ besitzt die Waschbeckenmulde einen üblichen, mittigen Wasserablauf.

Bei der Waschtischeinrichtung der eingangs genannten, gattungsgemäßen Art sind die Wasserabgabedüsen innerhalb eines streifenförmigen Düsenbelegungsbereichs mit sich in Muldenumfangsrichtung erstreckender Streifenlänge und dazu senkrechter Streifenhöhe angeordnet. Dabei ist die Streifenlänge des Düsenbelegungsbereichs größer als seine Streifenhöhe, und der Düsenbelegungsbereich erstreckt sich mit seiner Streifenlänge über höchstens den halben Muldenumfang.

Die Patentschrift US 2007/061960 A1 offenbart eine gattungsgemäße Waschtischeinrichtung, wobei dort an der Innenwandfläche der Waschbeckenmulde zwei Düsenbelegungsbereiche mit je einer Gruppe von Wasserabgabeöffnungen symmetrisch an zwei gegenüberliegenden Seiten angeordnet sind. Speziell sind in jeder Gruppe drei Wasserabgabeöffnungen vorhanden, wobei jeweils eine einstellbare Wasserabgabedüse in jeder Wasserabgabeöffnung installiert ist. Die Strahlaustrittsrichtung jeder einzelnen Wasserabgabedüse, bestehend aus einer Kugelpfanne und einem darin drehbaren Kugelventil, ist vom Anwender für jede Wasserabgabedüse einstellbar.

In der Patentschrift US 2018/0100297 A1 wird eine weitere gattungsgemäße Waschtischeinrichtung vorgeschlagen, die zusätzlich zu einem üblichen rückwärtigen Auslaufhahn eine sich ringförmig in Muldenumfangsrichtung erstreckende Anordnung von Wasserabgabeöffnungen aufweist. Speziell sind drei Düsenbelegungsbereiche mit je einer Gruppe von Wasserabgabeöffnungen gezeigt, die im oberen Randbereich der Waschbeckenmulde gegeneinander in Muldenumfangsrichtung versetzt angeordnet sind, wobei je ein Düsenbelegungsbereich an den beiden seitlichen Innenflächen und an der dem Benutzer zugewandten, vorderen Innenfläche der Waschbeckenmulde angeordnet ist, um ein bogenförmiges, sich kreuzendes Wasserstrahlmuster zu erzeugen. Jede Gruppe umfasst fünf in regelmäßigen Abständen voneinander angeordnete Wasserabgabeöffnungen.

Die Offenlegungsschrift WO 2012/033350 A2 offenbart ein multifunktionales Spülbecken mit aufklappbarem Deckel, welches im geschlossenen Zustand für das Reinigen von Geschirr, Obst, Gemüse und dergleichen durch das Sprühen von Wasser aus den Wasserabgabedüsen ausgelegt ist. Die Wasserabgabedüsen weisen eine kegelförmige Wasserstrahlcharakteristik auf und sind u.a. in Sprührohren in Intervallen mit unterschiedlichen Ausrichtungen angeordnet, wobei das jeweilige Sprührohr auf beiden Seiten rotierbar gelagert ist. Ein solches Sprührohr befindet sich jeweils in einer Aussparung an allen vier Innenwandflächen der Waschbeckenmulde.

Der Erfindung liegt als technisches Problem die Bereitstellung einer Waschtischeinrichtung der eingangs genannten Art zugrunde, deren Wasserabgabevorrichtung die Abgabe von Wasser in Form eines gegenüber dem oben erläuterten Stand der Technik alternativen Fontänenstrahls ermöglicht, dessen Strahlbild signifikante Anwendungsvorteile bietet.

Die Erfindung löst dieses Problem durch die Bereitstellung einer Waschtischeinrichtung mit den Merkmalen des Anspruchs 1.

Bei der erfindungsgemäßen Waschtischeinrichtung sind, wie bereits oben erwähnt, die Wasserabgabedüsen innerhalb eines streifenförmigen Düsenbelegungsbereichs mit sich in Muldenumfangsrichtung erstreckender Streifenlänge und dazu senkrechter Streifenhöhe angeordnet. Dabei ist die Streifenlänge des Düsenbelegungsbereichs größer als seine Streifenhöhe, und der Düsenbelegungsbereich erstreckt sich mit seiner Streifenlänge über höchstens den halben Muldenumfang.

Weiter sind bei der erfindungsgemäßen Waschtischeinrichtung die Wasserabgabedüsen in wenigstens zwei in Muldenumfangsrichtung aufeinanderfolgenden Düsengruppen mit jeweils mehreren Wasserabgabedüsen angeordnet. Dabei ist eine maximale Differenz von Strahlaustrittsrichtungen der Wasserabgabedüsen einer jeweiligen Düsengruppe geringer als eine minimale Differenz der Strahlaustrittsrichtungen der Wasserabgabedüsen zweier benachbarter Düsengruppen. Mit anderen Worten verlaufen die Einzelstrahlen der Düsen innerhalb einer jeden Düsengruppe in gleichen oder vergleichsweise wenig voneinander verschiedenen Richtungen, während die Einzelstrahlrichtungen der Wasserabgabedüsen je zweier benachbarter Düsengruppen stärker voneinander verschieden sind. Es zeigt sich, dass sich mit dieser Maßnahme ein besonders vorteilhaftes Strahlbild für den Fontänenstrahl erzielen lässt, wie es für viele Anwendungen optimal ist.

Mit dieser speziellen Wasserabgabevorrichtung ermöglicht die erfindungsgemäße Waschtischeinrichtung die Abgabe von Wasser in Form eines für viele Anwendungen vorteilhaften Fontänenstrahls. Durch diesen speziellen Düsenbelegungsbereich ist es möglich, den Fontänenstrahl in seiner Form und insbesondere seinem Strahlbild ähnlich wie z.B. ein Schwallstrahl mit einem zur Strahlausbreitungsrichtung senkrechten Strahlquerschnitt bereitzustellen, der eine gegenüber einer vertikalen Strahlbreite, d.h. Strahlhöhe, größere, vorzugsweise um ein Mehrfaches größere, horizontale Strahlbreite besitzt. Der Fontänenstrahl kann einen im Vergleich zu dem erwähnten herkömmlichen, kuppelförmigen Fontänenstrahl über seinen Strahlverlauf hinweg stärker lokalisierten Wasserfluss bereitstellen, der größere Bereiche über der Waschbeckenmulde freilässt, so dass der Anwender sich nicht unnötig oder unerwünscht nass macht, solange er in diesen Bereichen agiert, und im wasserbelegten Bereich einen über den Verlauf des Fontänenstrahls hinweg relativ dichten Wasserfluss besitzt, den der Anwender effektiv für seine Anwendung nutzen kann. Von einem üblichen Schwallstrahl und von anderen üblichen Wasserabgabestrahlen unter Verwendung von Auslaufarmaturen mit einem über der Mulde endenden Auslaufrohr unterscheidet sich dieser Fontänenstrahl durch seinen wurfparabelartig schräg nach oben und dann schräg nach unten gerichteten Verlauf und seine Zusammensetzung aus der Mehrzahl von durch die Wasserabgabedüsen abgegebenen Einzelstrahlen.

All dies bietet dem Anwender deutliche Vorteile für viele verschiedene Anwendungen. So eignet sich der Fontänenstrahl unter anderem gut zum Hände waschen, Gesicht waschen, Zähne putzen, Becher oder dgl. mit Wasser füllen, Behältnisse ausspülen, Gegenstände abspülen etc. Durch seine kombinierte Wurfparabel- und Fächerform eignet er sich zudem auch besonders gut zum Haare waschen bzw. für Kopfinräschen und zur Bartreinigung. Durch das Fehlen eines Wasserauslaufrohres über der Waschbeckenmulde hat der Benutzer für diese Anwendungen ungehindert Platz für seinen Kopf über der Mulde.

Für die Wasserabgabedüsen sind beliebige herkömmliche Realisierungen verwendbar. Die Düsen können als reine Auslassöffnungen in der Waschbeckenmulde oder als eigenständige Düsenelemente z.B. in Form entsprechender Strahlaustrittsnippel realisiert sein, die in entsprechenden Düsenaufnahmeöffnungen der Mulde platziert sind. Vorteilhaft können insbesondere spezielle Fein-/Nebelstrahldüsen, wie sie in von der Anmelderin unter der Marke PowderRain vertriebenen Duscheinrichtungen verwendet sind und wie sie auch in der Offenlegungsschrift DE 10 2016 225 987 A1 der Anmelderin offenbart sind, oder andere herkömmliche Feinstrahldüsen bzw. Nadelstrahldüsen, alternativ auch übliche herkömmliche Normalstrahldüsen, wie sie in Brauseköpfen gängig eingebaut sind, verwendet werden.

In einer Weiterbildung der Erfindung erstreckt sich der Düsenbelegungsbereich mit seiner Streifenlänge über höchstens ein Viertel des Muldenumfangs. Dies trägt weiter zu einer erwünscht guten Lokalisierung des von der Wasserabgabevorrichtung abgegebenen Wassers innerhalb des entsprechend lokalisierten, aus dem Bündel der Einzelstrahlen bestehenden Fontänenstrahls bei. In vorteilhaften Ausführungen erstreckt sich der Düsenbelegungsbereich mit seiner Streifenlänge über mindestens ein Fünftel und höchstens ein Viertel des Muldenumfangs.

In einer Weiterbildung der Erfindung sind die Wasserabgabedüsen im Düsenbelegungsbereich in mindestens zwei Düsenreihen angeordnet, wobei die Wasserabgabedüsen einer jeweiligen Düsenreihe in Muldenumfangsrichtung versetzt zu den Wasserabgabedüsen einer jeweils benachbarten Düsenreihe angeordnet sind. Es zeigt sich, dass diese spezifische Anordnung der Wasserabgabedüsen weitergehend zu einem für die meisten Waschanwendungen optimalen Strahlbild des Fontänenstrahls beiträgt.

In einer Weiterbildung der Erfindung befindet sich der Düsenbelegungsbereich in einer nutzerseitenabgewandten Rückseitenhälfte der Waschbeckenmulde. Mit der Bezeichnung nutzerseitenabgewandte Rückseitenhälfte ist hierbei diejenige Hälfte der Waschbeckenmulde gemeint, die der vorderseitigen Hälfte der Waschbeckenmulde gegenüberliegt, wobei die Vorderseite diejenige Seite der Waschbeckenmulde bezeichnet, an welcher der Nutzer bei bestimmungsgemäßer Benutzung der Waschtischeinrichtung an die Waschbeckenmulde herantritt bzw. vor dieser steht, während auf der gegenüberliegenden Rückseite der Waschbeckenmulde bzw. des Waschtischs häufig ein Spiegel oder Spiegelschrank angeordnet ist. Dadurch richtet die Wasserabgabevorrichtung den Fontänenstrahl in Richtung auf den Benutzer zu, sei es von hinten nach vorne direkt auf ihn zu oder alternativ in einer Richtung schräg von hinten oder seitlich hinten nach vorn oder seitlich vorn. Diese Positionierung des Düsenbelegungsbereichs erweist sich in der Regel als für die allermeisten typischen Waschanwendungen besonders günstig.

In einer Ausgestaltung der Erfindung weist die Waschbeckenmulde in der nutzerseitenzugewandten Vorderseitenhälfte einen Wasserablauf auf, wobei ein Fontänenstrahl-Auftreffbereich, d.h. der Bereich, in dem der Fontänenstrahl auf die Waschbeckenmulde trifft, auf einer dem Düsenbelegungsbereich zugewandten Seite des Wasserablaufs liegt. Diese Lage des Wasserablaufs relativ zum Düsenbelegungsbereich und zum Fontänenstrahl-Auftreffbereich erweist sich zur Erzielung eines gewünschten, optimalen Wasserabflusses als günstig.

In einer weiteren Ausgestaltung der Erfindung ist der Wasserablauf schlitzförmig mit zu einer lateralen Fontänenstrahl-Hauptrichtungskomponente senkrechter Schlitzlängsachse gebildet. Diese Schlitzform des Wasserablaufs ist vorteilhaft auf die Form des Fontänenstrahls abgestimmt und trägt weiter zu einem optimierten Abführen des durch den Fontänenstrahl in die Waschbeckenmulde gelangenden Wassers bei.

In einer Ausgestaltung der Erfindung sind die Wasserabgabedüsen speziell in drei in Muldenumfangsrichtung aufeinanderfolgenden Düsengruppen angeordnet, wobei die Wasserabgabedüsen einer jeweiligen Düsengruppe gleiche laterale Strahlaustrittsrichtungskomponenten aufweisen und die lateralen Strahlaustrittsrichtungskomponenten zweier seitlicher Düsengruppen um einen gleichen Schrägwinkelbetrag zur lateralen Strahlaustrittrichtungskomponente einer mittleren Düsengruppe hin geneigt verlaufen. Dies ergibt einen Fontänenstrahl mit sehr vorteilhaftem, symmetrischem Strahlbild. Mit der Bezeichnung laterale Strahlaustrittsrichtungskomponente ist hierbei diejenige Richtungskomponente der durch die Düsen bestimmten Strahlaustrittsrichtungen der Einzelstrahlen gemeint, die sich für die laterale, d.h. horizontale, Projektion der Strahlaustrittsrichtung senkrecht zur vertikalen Höhenrichtung ergibt.

In einer Weiterbildung der Erfindung beinhaltet die Waschtischeinrichtung einen Wasserverteilerkörper an einer Unterseite der Waschbeckenmulde im Düsenbelegungsbereich. Der Wasserverteilerkörper weist eine sich über die Länge des Düsenbelegungsbereichs erstreckende Wasserzufuhrkammer und eine von der Wasserzufuhrkammer durch eine Trennwand getrennte und mit der Wasserzufuhrkammer über eine Mehrzahl von Durchlassöffnungen in der Trennwand in Fluidverbindung stehende Wasserverteilkammer auf. An den Wasserverteilerkörper sind die Wasserabgabedüsen angekoppelt, wobei die Wasserabgabedüsen über seitliche Einlassöffnungen mit der Wasserverteilkammer in Fluidverbindung stehen. Dies stellt eine vorteilhafte Realisierung für die Wasserzufuhr zu den in der Waschbeckenmulde angeordneten Wasserabgabedüsen dar. Durch die Auftrennung in die Wasserzufuhrkammer und die mit dieser über die Durchlassöffnungen in Fluidverbindung stehende Wasserverteilkammer kann das Wasser vergleichsweise gleichmäßig und folglich auch mit gleichen Druckverhältnissen den verschiedenen Wasserabgabedüsen zugeführt werden. Dadurch sind die Wasserabgabedüsen wiederum problemlos in der Lage, gleichartige Einzelstrahlen abzugeben, d.h. Einzelstrahlen mit im Wesentlichen gleicher Wurfhöhe und Wurfweite ihrer Wurfparabelform.

Vorteilhafte Ausführungsbeispiele der Erfindung sind in den Zeichnungen dargestellt. Diese und weitere vorteilhafte Ausführungsformen der Erfindung werden nachfolgend beschrieben. Herbei zeigen:
- Fig. 1: eine Perspektivansicht einer Waschtischeinrichtung von schräg vorne oben,
- Fig. 2: eine Draufsicht auf die Waschtischeinrichtung von Fig. 1,
- Fig. 3: die Ansicht von Fig. 1 mit ausgewählten Fontänenstrahl-Einzelstrahlen,
- Fig. 4: eine Perspektivansicht der Waschtischeinrichtung von schräg hinten oben mit den Fontänenstrahl-Einzelstrahlen gemäß Fig. 3,
- Fig. 5: die Draufsicht von Fig. 2 mit den Fontänenstrahl-Einzelstrahlen gemäß Fig. 3,
- Fig. 6: die Ansicht von Fig. 3 mit aktiviertem Fontänenstrahl,
- Fig. 7: die Ansicht von Fig. 4 mit aktiviertem Fontänenstrahl,
- Fig. 8: eine Frontansicht der Waschtischeinrichtung mit dem aktivierten Fontänenstrahl,
- Fig. 9: eine Seitenansicht der Waschtischeinrichtung mit dem aktivierten Fontänenstrahl,
- Fig. 10: die Ansicht von Fig. 5 mit dem aktivierten Fontänenstrahl,
- Fig. 11: eine Längsschnittansicht längs einer Linie XI-XI in Fig. 13,
- Fig. 12: eine Querschnittansicht längs einer Linie XII-XII in Fig. 11 und
- Fig. 13: eine Querschnittansicht längs einer Linie XIII-XIII in Fig. 11.

Die in den Figuren veranschaulichte Waschtischeinrichtung umfasst einen Waschtisch 1 mit einer Waschbeckenmulde 2 und eine Wasserabgabevorrichtung 3, die zur Abgabe von Wasser in Form eines aus Einzelstrahlen bestehenden Fontänenstrahls ausgelegt ist und eine Mehrzahl von Wasserabgabedüsen 4 aufweist. Die Wasserabgabedüsen 4 sind in der Waschbeckenmulde 2 zur Abgabe der Einzelstrahlen in zugehörigen Einzelstrahlrichtungen von der Waschbeckenmulde 2 aus schräg nach oben und wieder in die Waschbeckenmulde 2 zurück angeordnet. Die Fig. 6 bis 10 zeigen die Waschtischeinrichtung mit aktivierter Wasserabgabevorrichtung 3, die dann zugeführtes Wasser als Fontänenstrahl 5 abgibt, der sich aus Einzelstrahlen 11 zusammensetzt, die von den Wasserabgabedüsen 4 abgegeben werden.

Die Wasserabgabedüsen 4 sind innerhalb eines streifenförmigen Düsenbelegungsbereichs 6 mit sich in Muldenumfangsrichtung erstreckender Streifenlänge D_{L} und dazu senkrechter Streifenhöhe D_{H} angeordnet, wobei seine Streifenlänge D_{L} größer als seine Streifenhöhe ist und er sich mit seiner Streifenlänge über höchstens den halben Muldenumfang erstreckt. Die Streifenlänge D_{L}, die in einer normalen Gebrauchslage der Waschtischeinrichtung in einer Horizontalebene verläuft, und zwar entsprechend der Form der Mulde 2 z.B. mit einem gebogenen Verlauf, und die dazu senkrechte Streifenhöhe D_{H} sind exemplarisch in den Fig. 1 und 2 eingetragen.

In vorteilhaften Ausführungen erstreckt sich der Düsenbelegungsbereich 6 wie im gezeigten Beispiel mit seiner Streifenlänge D_{L} über höchstens ein Viertel des Muldenumfangs, z.B. über eine Länge, die zwischen einem Fünftel und einem Viertel des Muldenumfangs liegt. Die Streifenhöhe D_{H} ist in vorteilhaften Ausführungen um ein Mehrfaches kleiner als die Streifenlänge D_{L}, z.B. um mindestens den Faktor 5 oder mindestens den Faktor 10 oder mindestens den Faktor 15 oder mindestens den Faktor 20 oder mindestens den Faktor 25 kleiner.

In vorteilhaften Ausführungen ist die Waschbeckenmulde 2 wie im gezeigten Beispiel kreisförmig. In alternativen Ausführungen besitzt sie eine andere Form, z.B. oval oder viereckig oder eine beliebige andere, z.B. unregelmäßige Form.

In vorteilhaften Ausführungen sind wie im gezeigten Ausführungsbeispiel die Wasserabgabedüsen 4 im Düsenbelegungsbereich 6 in mindestens zwei Düsenreihen 7₁, 7₂ angeordnet, wobei die Wasserabgabedüsen 4 einer jeweiligen Düsenreihe 7₁, 7₂ in Muldenumfangsrichtung versetzt zu den Wasserabgabedüsen 4 einer jeweils benachbarten Düsenreihe 7₁, 7₂ angeordnet sind.

In vorteilhaften Realisierungen sind wie im gezeigten Beispiel die Wasserabgabedüsen 4 jeweils benachbarter Düsenreihen 7₁, 7₂ mittig versetzt angeordnet, d.h. jede Düse 4 der einen Düsenreihe liegt in Muldenumfangsrichtung gesehen mittig zwischen zwei zueinander benachbarten Düsen 4 der anderen Düsenreihe. Mit anderen Worten sind die Düsen 4 in den benachbarten Düsenreihen 7₁, 7₂ relativ zueinander um den halben Düsenabstand der Düsen 4 innerhalb der jeweiligen Düsenreihe 7₁, 7₂ versetzt angeordnet. In alternativen Ausführungen ist ein außermittiger Versatz gewählt.

Im gezeigten Ausführungsbeispiel beinhaltet der Düsenbelegungsbereich 6 genau zwei Düsenreihen 7₁, 7₂, in alternativen Ausführungen beinhaltet er mehr als zwei Düsenreihen, z.B. zwischen drei und acht Düsenreihen.

In vorteilhaften Ausführungsformen befindet sich wie im gezeigten Beispiel der Düsenbelegungsbereich 6 in einer nutzerseitenabgewandten Rückseitenhälfte 2a der Waschbeckenmulde 2. Diese Rückseitenhälfte 2a liegt einer nutzerseitenzugewandten Vorderseitenhälfte 2b der Waschbeckenmulde 2 gegenüber. Die nutzerseitenzugewandte Vorderseitenhälfte 2b der Mulde 2 ist einer Vorderseite 8 der Mulde 2 und des Waschtischs 1 insgesamt zugewandt, die bei bestimmungsgemäßer Nutzung der Waschtischeinrichtung die Nutzerseite bildet, d.h. diejenige Seite, an die der Benutzer herantritt, wenn er die Waschtischeinrichtung benutzen will. Dieser Vorderseite 8 liegt eine Rückseite 9 der Mulde 2 und des Waschtischs 1 gegenüber, an der sich in typischen Waschtischeinrichtungen z.B. ein Spiegel oder Spiegelschrank befindet, was hier nicht weiter interessiert und daher nicht gezeigt ist. In alternativen Ausführungen befindet sich der Düsenbelegungsbereich 6 mindestens teilweise auch in der nutzerseitenzugewandten Vorderseitenhälfte 2b der Waschbeckenmulde 2, d.h. mit einem entsprechenden Teil näher zur Vorderseite 8 als zur Rückseite 9 der Mulde 2 bzw. des Waschtischs 1.

In vorteilhaften Ausführungen weist die Waschbeckenmulde 2 wie im gezeigten Beispiel in der nutzerseitenzugewandten Vorderseitenhälfte 2b einen Wasserablauf 10 auf. Wie beispielsweise aus Fig. 10 ersichtlich, liegt ein Fontänenstrahl-Auftreffbereich F_{A} der Waschbeckenmulde 2 auf einer dem Düsenbelegungsbereich 6 zugewandten Seite des Wasserablaufs 10. Mit Fontänenstrahl-Auftreffbereich ist hierbei derjenige Bereich F_{A} der Mulde 2 bezeichnet, innerhalb dem der Fontänenstrahl 5 auf die Muldenoberfläche auftrifft, wenn er vom Benutzer nicht benutzt und dadurch von ihm unterbrochen wird. Bevorzugt liegt der Fontänen-Auftreffbereich F_{A} wie im gezeigten Beispiel in unmittelbarer Nachbarschaft oder mit jedenfalls nur geringem Abstand von höchstens einigen wenigen Zentimetern zum bzw. vom Wasserablauf 10. Diese Eigenschaft und die Positionierung des Wasserablaufs 10 gegenüber der Muldenmitte in Richtung Vorderseite 8 versetzt optimiert in Verbindung mit der rückwärtigen Positionierung der Wasserabgabevorrichtung 3 Form und Nutzung des Fontänenstrahls 5 und die Wasserabführung aus der Mulde 2. In alternativen Ausführungen befindet sich der Wasserablauf wie üblich in einem Mittenbereich der Waschbeckenmulde 2 oder gegenüber diesem rückwärtig versetzt, und/oder der Fontänenstrahl-Auftreffbereich F_{A} liegt auf der den Düsenbelegungsbereich 3 abgewandten Seite des Wasserablaufs 10.

In einer vorteilhaften Realisierung ist der Wasserablauf 10 wie im gezeigten Ausführungsbeispiel schlitzförmig mit zu einer lateralen Fontänenstrahl-Hauptrichtungskomponente F_{H} senkrechter Schlitzlängsachse Ls gebildet. Mit der Bezeichnung laterale Fontänenstrahl-Hauptrichtungskomponente ist hierbei diejenige Richtungskomponente F_{H} gemeint, entlang der sich in horizontaler Projektion der Fontänenstrahl 5 hauptsächlich ausbreitet. Im gezeigten Beispiel ist dies die Richtung von hinten nach vorn, d.h. die Richtung von der Rückseite 9 zur Vorderseite 8 der Mulde 2 bzw. des Waschtischs 1, wie in den Fig. 9 und 10 exemplarisch eingetragen. In alternativen Ausführungen ist der Wasserablauf 10 schlitzförmig mit zur lateralen Fontänenstrahl-Hauptrichtungskomponente F_{H} schräger Schlitzlängsachse Ls gebildet, oder der Wasserablauf 10 ist von einer anderen herkömmlichen Form, z.B. kreisrund oder oval.

Es versteht sich, dass Strahlaustrittsrichtungen Sᵢⱼ der Einzelstrahlen der Wasserabgabedüsen 4 in der Regel der Längsachse der jeweiligen Wasserabgabedüse 4 entsprechen und eine Vertikalkomponente nach oben sowie eine nach vorn und/oder nach senkrecht dazu seitlich quer verlaufende Horizontalkomponente aufweisen. In den Fig. 3 und 4 ist die Strahlaustrittsrichtung Sᵢⱼ für einige dort repräsentativ wiedergegebene Einzelstrahlen 11₁ bis 11e angegeben. Es versteht sich, dass die Wahl der Strahlaustrittsrichtungen Sᵢⱼ für die Einzelstrahlen zusammen mit der Wahl des Wasserdrucks die Wurfparabelform des Fontänenstrahls 5 bestimmt, insbesondere hinsichtlich der Wurfhöhe und der Wurfweite, d.h. hinsichtlich der maximalen Höhe des Fontänenstrahls über der Waschbeckenmulde 2 und der Lage seines Auftreffbereichs F_{A} auf die Mulde 2. In vorteilhaften Realisierungen ist die Wasserabgabevorrichtung 3 zur Erzeugung des Fontänenstrahls 5 mit einer Wurfhöhe eingerichtet, die zwischen 80% und 120% der Wurfweite liegt, d.h. die maximale Höhe des Fontänenstrahls in seinem Scheitel- bzw. oberen Umkehrpunkt beträgt zwischen 80% und 120% des Abstands des Auftreffbereichs F_{A} vom Düsenbelegungsbereich 6. In typischen Fällen bedeutet dies eine Fontänenstrahlhöhe zwischen etwa 20cm und etwa 40cm über der Mulde 2.

Die Wasserabgabedüsen 4 sind, wie gezeigt, in wenigstens zwei in Muldenumfangsrichtung aufeinanderfolgenden Düsengruppen 4₁, 4₂ mit jeweils mehreren der Wasserabgabedüsen 4 angeordnet. Dabei ist eine maximale Differenz von Strahlaustrittsrichtungen der Wasserabgabedüsen 4 einer jeweiligen Düsengruppe, z.B. der Düsengruppe 4₁ oder der Düsengruppe 4₂, geringer als eine minimale Differenz der Strahlaustrittsrichtungen der Wasserabgabedüsen 4 zweier benachbarter Düsengruppen, wie der Düsengruppen 4₁ und 4₂. Mit anderen Worten, wenn die Strahlaustrittsrichtung einer i-ten einer Anzahl n von Wasserabgabedüsen 4 einer j-ten Düsengruppe einer Anzahl m von Düsengruppen 4₁, ..., 4ₘ mit Sᵢⱼ bezeichnet wird, wobei die Anzahl n von Wasserabgabedüsen 4 für die verschiedenen Düsengruppen 4₁, 4₂, ... unterschiedlich sein kann, ist der Maximalwert der Differenz S_{lq}-S_{pq}, mit 1≤l≤ n und 1≤p≤n, der Strahlaustrittsrichtungen der Wasserabgabedüsen 4 einer jeden Düsengruppe 4_{q} mit 1≤q≤m, geringer als ein Minimalwert der Differenz Sₗₜ-S_{pq} der Strahlaustrittsrichtungen der Wasserabgabedüsen 4 zweier benachbarter Düsengruppen 4ₜ, 4_{q}, mit t=q+1, in einer sortierten Bezeichnung der in Muldenumfangsrichtung aufeinanderfolgenden Düsengruppen 4₁, 4₂, ... Dadurch lässt sich mit vergleichsweise geringem Aufwand ein vorteilhaftes Strahlbild für den Fontänenstrahl 5 erzeugen.

In entsprechenden Ausführungen sind die Wasserabgabedüsen 4 wie im gezeigten Beispiel in drei in Muldenumfangsrichtung aufeinanderfolgenden Düsengruppen 4₁, 4₂, 4₃ angeordnet, wobei die Wasserabgabedüsen 4 einer jeweiligen Düsengruppe gleiche laterale Strahlaustrittsrichtungskomponenten S_{Hj} aufweisen und die lateralen Strahlaustrittsrichtungskomponenten zweier seitlicher Düsengruppen 4₁, 4₃ um einen gleichen Schrägwinkelbetrag W_{D} zur lateralen Strahlaustrittsrichtungskomponente einer mittleren Düsengruppe 4₂ hin geneigt verlaufen. Mit lateraler Strahlaustrittsrichtungskomponente ist hierbei die sich in horizontaler Projektion ergebende Komponente der Strahlaustrittsrichtung der jeweiligen Wasserabgabedüse 4 und damit des von ihr abgegebenen Einzelstrahls 11 gemeint.

In den Fig. 3 bis 5 sind diese Düsengruppierung und die erwähnten Verhältnisse bezüglich der Strahlaustrittsrichtungen der Wasserabgabedüsen 4 exemplarisch an einem Beispielsfall und anhand repräsentativer Einzelstrahlen veranschaulicht. Die Wasserabgabedüsen 4 der mittleren Düsengruppe 4₂ emittieren ihre Einzelstrahlen schräg nach oben und in horizontaler Projektion sämtlich mit der gleichen lateralen Strahlaustrittsrichtungskomponente S_{H2}, die in diesem exemplarisch veranschaulichten Beispielsfall genau von hinten nach vorn, d.h. in Richtung von der Rückseite 9 zur Vorderseite 8 ohne seitliche Komponente, verläuft. Zwei zugehörige Einzelstrahlen 11₁, 11₂ sind zu den beiden jeweils endseitigen Wasserabgabedüsen 4 der mittleren Düsengruppe 4₂ in den Fig. 3 bis 5 wiedergegeben, in Fig. 5 zusätzlich die zugehörige laterale Strahlaustrittsrichtungskomponente S_{H2}. Die Einzelstrahlen der übrigen Wasserabgabedüsen 4 der mittleren Düsengruppe 4₂ liegen dementsprechend zwischen diesen beiden Rand-Einzelstrahlen 11₁, 11₂ der mittleren Düsengruppe 4₂.

Analog sind in den Fig. 3 bis 5 zwei randseitige Einzelstrahlen 11₃, 11₄ für die eine seitliche Düsengruppe 4₁ und analog zwei randseitige Einzelstrahlen 11s, 11₆ für die andere seitliche Düsengruppe 4s gezeigt, und in Fig. 5 ist jeweils die zugehörige laterale Strahlaustrittsrichtungskomponente S_{H1}, S_{H3} angegeben, wobei wiederum vorausgesetzt ist, dass alle Wasserabgabedüsen 4 innerhalb der einen seitlichen Düsengruppe 4₁ die gleiche Strahlaustrittsrichtung haben und ebenso alle Wasserabgabedüsen 4 der anderen seitlichen Düsengruppe 4₃ untereinander die gleiche Strahlaustrittsrichtung haben. In Fig. 5 ist zudem der besagte Schrägwinkelbetrag W_{D} angegeben, um den die laterale Strahlaustrittsrichtungskomponente S_{H1}, S_{H3} der jeweiligen seitlichen Düsengruppe 4₁, 4₃ zur lateralen Strahlaustrittsrichtungskomponente S_{H2} der mittleren Düsengruppe 4₂ hin geneigt verläuft.

Dadurch ergibt sich für den resultierenden Fontänenstrahl 5 ein konvergentes Strahlverhalten der Einzelstrahlen bzw. ein Verlauf des Fontänenstrahls 5, der ausgehend von der Wasserabgabevorrichtung 3 bis zu einem etwa mittleren Bereich der Waschbeckenmulde 2 konvergiert, wobei der Fontänenstrahl 5 in diesem Bereich auch seine maximale Höhe erreicht. Im weiteren Verlauf behält der Fontänenstrahl 5 bis zu seinem Auftreffbereich F_{A} auf der Mulde 2 eine Strahlbündelform und/oder eine im Wesentlichen konstante Strahlbreite F_{B} bei, wie sie in den Fig. 6 und 10 angegeben ist.

Da somit in diesem exemplarischen Beispiel die Strahlaustrittsrichtungen Sij aller Wasserabgabedüsen 4 einer jeweiligen Düsengruppe gleich sind, ist die maximale Differenz der Strahlaustrittsrichtungen Sᵢⱼ der Wasserabgabedüsen 4 einer jeweiligen Düsengruppe 4₁, 4₂, 4s gleich null. Denn diese Differenz ist sowohl für die erste Düsengruppe 4₁ als auch die zweite Düsengruppe 4₂ und die dritte Düsengruppe 4₃ jeweils gleich null, so dass auch die maximale Differenz bei Betrachtung aller Düsengruppen 4₁ bis 4₃ gleich null ist. Hingegen unterscheiden sich die Strahlaustrittsrichtungen Sᵢⱼ der Wasserabgabedüsen 4 der beiden benachbarten Düsengruppen 4₁ und 4₂ in horizontaler Projektion um den Schrägwinkelbetrag W_{D}, und ebenso unterscheiden sich die Strahlaustrittsrichtungen Sᵢⱼ der Wasserabgabedüsen 4 der zwei benachbarten Düsengruppen 4₂ und 4₃ um den im gewählten exemplarischen Beispiel gleichen Schrägwinkelbetrag W_{D}, so dass auch die minimale Differenz in horizontaler Projektion gleich dem Schrägwinkelbetrag W_{D} und damit größer als null und mithin größer als die maximale Differenz der Strahlaustrittsrichtungen Sᵢⱼ der Wasserabgabedüsen 4 jeder Düsengruppen 4₁ bis 4s untereinander ist.

Wie anhand der Fig. 6 bis 10 zu erkennen, resultiert diese Anordnung der Wasserabgabedüsen 4 in einem streifen- bzw. fächerartigen Verlauf/Strahlbild des Fontänenstrahls 5 mit einem mittleren fontänenförmig wurfparabelartig gebogenen Strahlstreifen, der von der mittleren Düsengruppe 4₂ abgegeben wird, und zwei konvergierend zueinander geneigten seitlichen Strahlstreifen, die zum mittleren Strahlstreifen praktisch gleiche Wurfhöhe und Wurfweite ihrer wurfparabelartigen Bogenform besitzen und sich dadurch mit dem Mittelstreifen zu dem Fontänenstrahl 5 als einem homogenen Gesamtstrahl verbinden.

In alternativen Ausführungen sind die Wasserabgabedüsen 4 in mindestens einer der drei Düsengruppen 4₁, 4₂, 4₃ mit zwei oder mehr unterschiedlichen Strahlaustrittsrichtungen statt sämtlich mit gleicher Strahlaustrittsrichtung angeordnet, z.B. die Wasserabgabedüsen mindestens einer der Düsengruppen 4₁, 4₂, 4a derart, dass sich als von dieser Düsengruppe 4₁ und/oder 4₂ und/oder 4₃ abgegebener Strahlstreifen ein leicht konvergenter oder leicht divergenter Strahl anstelle eines Strahls mit gleichbleibender Breite ergibt. In weiteren alternativen Ausführungen sind die Wasserabgabedüsen 4 in mehr als drei in Muldenumfangsrichtung aufeinanderfolgenden Düsengruppen mit jeweils untereinander gleicher oder jedenfalls im Vergleich mit Düsen einer anderen Gruppe weniger unterschiedlicher Strahlaustrittsrichtung angeordnet.

Für die Wasserzufuhr zur Wasserabgabeeinrichtung besitzt die Waschtischeinrichtung in entsprechenden vorteilhaften Ausführungen wie im gezeigten Beispiel einen Wasserverteilerkörper 12 an einer Unterseite der Waschbeckenmulde 2 im Düsenbelegungsbereich 6. Die Fig. 11 bis 13 veranschaulichen eine vorteilhafte Realisierung des Wasserverteilerkörpers 12, bei der dieser eine sich über die Länge des Düsenbelegungsbereichs 6 erstreckende Wasserzufuhrkammer 13 und eine von der Wasserzufuhrkammer 13 durch eine Trennwand 14 getrennte Wasserverteilkammer 15 aufweist. Die Wasserverteilkammer 15 befindet sich in Gebrauchslage des Wasserverteilerkörpers 12 vertikal über der Wasserzufuhrkammer 13 und steht über eine Mehrzahl von Durchlassöffnungen 16 in der Trennwand 14 mit der Wasserzufuhrkammer 13 in Fluidverbindung. An die Wasserverteilkammer 15 sind die Wasserabgabedüsen 4 angekoppelt, wobei die Wasserabgabedüsen 4 über seitliche Einlassöffnungen 17 mit der Wasserverteilkammer 15 in Fluidverbindung stehen.

In vorteilhaften Realisierungen ist der Wasserverteilerkörper 12 als einteiliges Bauteil gefertigt, an dem die Wasserabgabedüsen 4 montiert sind, z.B. als einzelne Düsenelemente, wie PowderRain-Düsenelemente. Die Durchlassöffnungen 16 sind mit vorzugsweise im Wesentlichen gleichmäßigen Abständen voneinander in der Trennwand 14 vorgesehen, z.B. als in einer Reihe nebeneinander liegende und voneinander beabstandete Bohrungen. Der Wasserverteilerkörper 12 entspricht in seinem Längsverlauf zweckmäßig demjenigen des Düsenbelegungsbereichs 6, so dass er im gezeigten Beispiel entsprechend dem Düsenbelegungsbereich 6 bogenförmig verläuft und seine Längsausdehnung im Wesentlichen der Streifenlänge D_{L} des Düsenbelegungsbereichs 6 entspricht. Zur Aktivierung und Deaktivierung der Wasserzufuhr zum Wasserverteilerkörper können beliebige, dem Fachmann hierfür an sich bekannte herkömmliche Mittel dienen, was hier folglich keiner weiteren Erläuterungen bedarf, z.B. unter Verwendung mechanisch oder elektrisch ansteuerbarer Absperrventile, die in einer Wasserzufuhrleitung zum Wasserverteilerkörper angeordnet sind.

Wie die gezeigten und die weiteren oben erläuterten Ausführungsbeispiele deutlich machen, stellt die Erfindung eine Waschtischeinrichtung mit deutlichen Vorteilen für den Anwender zur Verfügung. Das Wasser wird als Fontänenstrahl durch in der Waschbeckenmulde angeordnete Wasserabgabedüsen bereitgestellt. Eine übliche sanitäre Auslaufarmatur mit über der Mulde endendem Auslaufrohr kann dadurch entfallen. Dies hat Vorteile für die Benutzbarkeit der Waschtischeinrichtung, da keine Rücksicht auf ein Auslaufrohr einer Auslaufarmatur genommen werden muss. Zudem kann der Waschtisch insgesamt mit sehr planer Oberfläche gestaltet werden, was das Reinigen der Waschtischeinrichtung deutlich erleichtern kann. Auch der Wegfall einer typischerweise am Waschtisch im Bereich der Waschbeckenmulde montierten Auslaufarmatur mit über der Mulde endendem Auslaufrohr erleichtert das Reinigen der Waschtischeinrichtung.

## Patentansprüche

1. Waschtischeinrichtung mit
- einem Waschtisch (1) mit einer Waschbeckenmulde (2) und
- einer Wasserabgabevorrichtung (3), die zur Abgabe von Wasser in Form eines aus Einzelstrahlen bestehenden Fontänenstrahls ausgelegt ist und eine Mehrzahl von Wasserabgabedüsen (4) aufweist, die in der Waschbeckenmulde zur Abgabe der Einzelstrahlen in zugehörigen Einzelstrahlrichtungen von der Waschbeckenmulde aus schräg nach oben und wieder in die Waschbeckenmulde zurück innerhalb eines streifenförmigen Düsenbelegungsbereichs (6) mit sich in Muldenumfangsrichtung erstreckender Streifenlänge (D_{L}) und dazu senkrechter Streifenhöhe (D_{H}) angeordnet sind, wobei seine Streifenlänge größer als seine Streifenbreite ist,
**dadurch gekennzeichnet, dass**
- sich der Düsenbelegungsbereich (6) mit seiner Streifenlänge über höchstens den halben Muldenumfang erstreckt,
- wobei die Wasserabgabedüsen in wenigstens zwei in Muldenumfangsrichtung aufeinanderfolgenden Düsengruppen (4₁, 4₂) mit jeweils mehreren Wasserabgabedüsen derart angeordnet sind, dass eine maximale Differenz von Strahlaustrittsrichtungen (Sᵢⱼ) der Wasserabgabedüsen einer jeweiligen Düsengruppe (4ⱼ) geringer ist als eine minimale Differenz der Strahlaustrittsrichtungen der Wasserabgabedüsen je zweier benachbarter Düsengruppen (4ⱼ, 4ⱼ₊₁).

2. Waschtischeinrichtung nach Anspruch 1, weiter **dadurch gekennzeichnet, dass** sich der Düsenbelegungsbereich mit seiner Streifenlänge (D_{L}) über höchstens ein Viertel des Muldenumfangs erstreckt.

3. Waschtischeinrichtung nach Anspruch 1 oder 2, weiter **dadurch gekennzeichnet, dass** die Wasserabgabedüsen im Düsenbelegungsbereich in mindestens zwei Düsenreihen (7₁, 7₂) angeordnet sind, wobei die Wasserabgabedüsen einer jeweiligen Düsenreihe in Muldenumfangsrichtung versetzt zu den Wasserabgabedüsen einer jeweils benachbarten Düsenreihe angeordnet sind.

4. Waschtischeinrichtung nach einem der Ansprüche 1 bis 3, weiter **dadurch gekennzeichnet, dass** sich der Düsenbelegungsbereich in einer nutzerseitenabgewandten Rückseitenhälfte (2a) der Waschbeckenmulde befindet.

5. Waschtischeinrichtung nach Anspruch 4, weiter **dadurch gekennzeichnet, dass** die Waschbeckenmulde in einer nutzerseitenzugewandten Vorderseitenhälfte (2b) einen Wasserablauf (10) aufweist, wobei ein Fontänenstrahl-Auftreffbereich (F_{A}) der Waschbeckenmulde auf einer dem Düsenbelegungsbereich zugewandten Seite des Wasserablaufs liegt.

6. Waschtischeinrichtung nach Anspruch 5, weiter **dadurch gekennzeichnet, dass** der Wasserablauf schlitzförmig mit zu einer lateralen Fontänenstrahl-Hauptrichtungskomponente (F_{H}) senkrechter Schlitzlängsachse (Ls) gebildet ist.

7. Waschtischeinrichtung nach einem der Ansprüche 1 bis 6, weiter **dadurch gekennzeichnet, dass** die Wasserabgabedüsen in drei in Muldenumfangsrichtung aufeinanderfolgenden Düsengruppen angeordnet sind, wobei die Wasserabgabedüsen einer jeweiligen Düsengruppe gleiche laterale Strahlaustrittsrichtungskomponenten (S_{Hj}) aufweisen und die lateralen Strahlaustrittsrichtungskomponenten zweier seitlicher Düsengruppen (4₁, 4₃) um einen gleichen Schrägwinkelbetrag (W_{D}) zur lateralen Strahlaustrittsrichtungskomponente einer mittleren Düsengruppe (4₂) hin geneigt verlaufen.

8. Waschtischeinrichtung nach einem der Ansprüche 1 bis 7, weiter **gekennzeichnet durch** einen Wasserverteilerkörper (12) an einer Unterseite der Waschbeckenmulde im Düsenbelegungsbereich, wobei der Wasserverteilerkörper eine sich über die Länge des Düsenbelegungsbereichs erstreckende Wasserzufuhrkammer (13) und eine von der Wasserzufuhrkammer durch eine Trennwand (14) getrennte und mit der Wasserzufuhrkammer über eine Mehrzahl von Durchlassöffnungen (16) in der Trennwand in Fluidverbindung stehende Wasserverteilkammer (15) aufweist und an den die Wasserabgabedüsen angekoppelt sind, die über seitliche Einlassöffnungen (17) mit der Wasserverteilkammer in Fluidverbindung stehen.

9. Waschtischeinrichtung nach einem der Ansprüche 1 bis 8, weiter **dadurch gekennzeichnet, dass** die Waschbeckenmulde kreisförmig ist.

## Claims

1. Washstand arrangement, comprising
- a washstand (1) having a wash-bowl sink (2) and
- a water discharge device (3), configured for discharging water in the form of a fountain jet composed of individual jets and comprising a plurality of water discharge nozzles (4) which are arranged in the wash-bowl sink within a strip-type nozzle assignment region (6) having a strip length (D_{L}) extending in sink circumferential direction and a strip height (D_{H}) perpendicular thereto, wherein its strip length is greater than its strip width, for discharging the individual jets in associated individual jet directions issued from the wash-bowl sink obliquely upwards and back again to the wash-bowl sink,
**characterized in that**
- the nozzle assignment region (6) extends with its strip length at most across half the sink circumference,
- wherein the water discharge nozzles are arranged in at least two successive nozzle groups (4₁, 4₂) in the sink circumferential direction, each group including multiple water discharge nozzles, wherein a maximum difference of jet outlet directions (Sᵢⱼ) of the water discharge nozzles of a respective nozzle group (4ⱼ) is less than a minimum difference of the jet outlet directions of the water discharge nozzles of in each case two adjacent nozzle groups (4ⱼ, 4ⱼ₊₁).

2. Washstand arrangement according to claim 1, further **characterized in that** the strip-type nozzle assignment region extends with its strip length (D_{L}) across at most one quarter of the sink circumference.

3. Washstand arrangement according to claim 1 or 2, further **characterized in that** the water discharge nozzles within the nozzle assignment region are arranged in at least two nozzle rows (7₁, 7₂), wherein the water discharge nozzles of a respective nozzle row are arranged in the sink circumferential direction offset in relation to the water discharge nozzles of a respective adjacent nozzle row.

4. Washstand arrangement according to any one of claims 1 to 3, further **characterized in that** the nozzle assignment region is located in a rear-side half (2a) of the wash-bowl sink facing away from a user side.

5. Washstand arrangement according to claim 4, further **characterized in that** the wash-bowl sink has a water drain (10) in a front side half (2b) facing towards the user side, wherein a fountain jet impingement zone (F_{A}) of the wash-bowl sink is located on a side of the water drain facing towards the nozzle assignment region.

6. Washstand arrangement according to claim 5, further **characterized in that** the water drain is slot-shaped having a slot longitudinal axis (L_{S}) perpendicular to a lateral fountain jet main directional component (F_{H}).

7. Washstand arrangement according to any one of claims 1 to 6, further **characterized in that** the water discharge nozzles are arranged in three successive nozzle groups in the sink circumferential direction, wherein the water discharge nozzles of a respective nozzle group have equal lateral jet outlet directional components (S_{Hj}) and the lateral jet outlet directional components of two side-positioned nozzle groups (4₁, 4₃) extend inclined towards the lateral jet outlet directional component of a central nozzle group (4₂) by a same oblique angle value (W_{D}).

8. Washstand arrangement according to any one of claims 1 to 7, further **characterized by** a water distributor body (12) on a bottom side of the wash-bowl sink in the nozzle assignment region, wherein the water distributor body comprises a water supply chamber (13) extending over the length of the nozzle assignment region, and a water distribution chamber (15) separated from the water supply chamber by a partition wall (14) and connected in fluid communication to the water supply chamber via a plurality of passage openings (16) in the partition wall, the water discharge nozzles being coupled to the water distributor body and being in fluid communication with the water distribution chamber via lateral inlet openings (17).

9. Washstand arrangement according to any one of claims 1 to 8, further **characterized in that** the wash-bowl sink is circular in shape.

## Revendications

1. Installation à lavabo avec
- un lavabo (1) avec une vasque (2) et
- un dispositif de distribution d'eau (3) conçu pour distribuer l'eau sous la forme d'un jet de fontaine constitué de jets individuels, et présentant une pluralité de buses de distribution d'eau (4) qui sont disposées dans la vasque pour distribuer les jets individuels dans les sens correspondants des jets individuels, partant de la vasque, en biais vers le haut et redescendant dans la vasque à l'intérieur d'une aire d'occupation des buses (6) en forme de bande avec une longueur de bande (D_{L}) s'étendant en direction de la circonférence de la vasque et une hauteur de bande (D_{H}) perpendiculaire à la longueur, sachant que sa longueur de bande est supérieure à sa largeur de bande.
**caractérisé en ce**
- **que** la longueur de bande de l'aire d'occupation des buses (6) s'étend sur au maximum la moitié de la circonférence de la vasque,
- sachant que les buses de distribution d'eau sont disposées dans au moins deux groupes de buses (4₁, 4₂) successifs dans le sens de la circonférence de la vasque avec respectivement plusieurs buses de distribution d'eau de sorte qu'une différence maximale des sens de sortie des jets (Sᵢⱼ) des buses de distribution d'eau d'un groupe de buses respectif (4ⱼ) est inférieure à une différence minimale des sens de sortie des jets des buses de distribution d'eau de deux groupes de buses adjacents (4ⱼ, 4ⱼ₊₁).

2. Installation à lavabo selon la revendication 1, **caractérisée** également en ce que la longueur de bande (D_{L}) de l'aire d'occupation des buses s'étend sur au maximum un quart de la circonférence de la vasque.

3. Installation à lavabo selon la revendication 1 ou 2, **caractérisée** également en ce que les buses de distribution d'eau dans l'aire d'occupation des buses sont disposées en au moins deux rangées de buses (7₁, 7₂), sachant que les buses de distribution d'eau d'une rangée de buses respective sont disposées décalées dans le sens de la circonférence de la vasque par rapport aux buses de distribution d'eau d'une rangée de buses respectivement adjacente.

4. Installation à lavabo selon la revendication 1 à 3, **caractérisée** également en ce que l'aire d'occupation des buses se trouve dans une moitié de face arrière (2a) de la vasque, opposée au côté utilisateur.

5. Installation à lavabo selon la revendication 4, **caractérisée** également en ce que la vasque présente un écoulement d'eau (10) dans une moitié de face avant (2b) tournée vers le côté utilisateur, sachant qu'une zone d'impact du jet de fontaine (F_{A}) de la vasque repose sur un côté tourné vers l'aire d'occupation des buses, de l'écoulement d'eau.

6. Installation à lavabo selon la revendication 5, **caractérisée** également en ce que l'écoulement d'eau est conçu sous forme de fente avec un axe longitudinal de fente (Ls) perpendiculaire à la composante de sens principal, latérale (F_{H}) du jet de fontaine.

7. Installation à lavabo selon l'une des revendications 1 à 6, **caractérisée** également en ce que les buses de distribution d'eau sont disposées dans trois groupes de buses successifs dans le sens de la circonférence de la vasque, sachant que les buses de distribution d'eau d'un groupe de buses respectif présentent des composantes de sens de sortie des jets (S_{Hj}), latérales identiques et que les composantes de sens de sortie des jets de deux groupes de buses (4₁, 4₃) latéraux s'étendent inclinées d'un angle d'inclinaison de valeur identique (W_{D}) par rapport à la composante de sens de sortie des jets, latérale d'un groupe de buses médian (4₂).

8. Installation à lavabo selon l'une des revendications 1 à 7, **caractérisée** également en un corps de répartition d'eau (12) sur un côté inférieur de la vasque dans l'aire d'occupation des buses, sachant que le corps de répartition d'eau présente une chambre d'alimentation en eau (13) s'étendant sur la longueur de l'aire d'occupation des buses et une chambre de répartition d'eau (15) séparée de la chambre d'alimentation en eau par une cloison (14) et en liaison fluidique avec la chambre d'alimentation en eau par une pluralité d'orifices de passage (16) dans la cloison, et au corps duquel sont couplées les buses de distribution d'eau qui sont en liaison fluidique avec la chambre de répartition d'eau via des orifices d'entrée latéraux (17).

9. Installation à lavabo selon l'une des revendications 1 à 8, **caractérisée** également en ce que la vasque est de forme circulaire.
